# EUROPÄISCHE PATENTSCHRIFT

(11) **EP 0 833 998 B1**
(45) Veröffentlichungstag und Bekanntmachung des Hinweises auf die Patenterteilung: **22.09.1999**
(21) Anmeldenummer: 95900654.5
(22) Anmeldetag: 22.11.1994
(51) Int. Cl.: E06B 3/26

(54) **FENSTERFLÜGELRAHMEN-HOHLPROFIL UND DARAUS BESTEHENDER DOPPELFLÜGEL-FENSTERRAHMEN**
WINDOW CASEMENT HOLLOW SECTION AND WINDOW CASEMENT MADE OF SUCH SECTION FOR WINDOWS WITH TWO WINGS
PROFILE CREUX DE CADRE DE FENETRE ET CHASSIS DE FENETRE A DEUX BATTANTS UTILISANT CE PROFILE

(30) Priorität: 14.04.1994 DE 9406202 U
(43) Veröffentlichungstag der Anmeldung: 08.04.1998
(73) Patentinhaber: Pax GmbH, D-55218 Ingelheim (DE)
(72) Erfinder: Alt, Albert, 54426 Malborn (DE)
(74) Vertreter: Füssel, Michael
(86) Internationale Anmeldenummer: DE9401379
(87) Internationale Veröffentlichungsnummer: WO9528543

(56) Entgegenhaltungen:
- DE-A- 3 327 547
- GB-A- 2 259 934
- KUNSTSTOFFE IM BAU, Bd.17, Nr.3, 1982, MUNCHEN DE Seiten 158 - 163 G. KNAPPKE 'Neues und Bewährtes auf dem Fenstermarkt'

## Beschreibung

Die Erfindung betrifft ein Fensterflügelrahmen-Hohlprofil, insbesondere aus Kunststoff, das außenseitig eine zur Einfassung der Fensterscheibe dienende Glasfalz-Aussparung, daran jeweils fortlaufend nach innen anschließend einen aus einem äußeren und inneren Profilsteg sowie einem dazwischen liegenden, ein metallisches Verstärkungsprofil enthaltenden Hohlraum bestehenden Mittelbereich und innen einen Falzluftbereich aufweist, dessen Breite durch die Breite eines ihn einseitig begrenzenden Seitenfalzlappens abzüglich der Breite seines den zugehörigen Blendrahmen überlappenden Dichtungsrandes bestimmt ist.

Fensterflügelrahmen-Hohlprofile obiger Art sind allgemein bekannt, beispielsweise nach dem DE-GM 9 319 617. Solche Flügelrahmen-Hohlprofile besitzen trotz ihrer Kunststoff-Beschaffenheit eine hinreichende Stabilität und Festigkeit, die nicht zuletzt durch das im Hohlraum ihrer Mittelbereiche liegende metallische Verstärkungsprofil gegeben ist. Solche Verstärkungsprofile bestehen regelmäßig aus mehrfach abgewinkeltem Stahlblech, vielfach auch in Hohlprofil-Form, das einen vergleichsweise breiten Hohlraum im Flügelrahmenprofil erfordert. Die bekannten Flügelrahmen-Hohlprofile sind daher verhältnismäßig breit, was entsprechend kleinere Fensterglasflächen bedingt und auch für das Aussehen des Fensters insgesamt nachteilig ist. Daher sind diese vorbekannten Flügelrahmen-Hohlprofile beispielsweise auch für Stilfenster ungeeignet.

Der Erfindung liegt die Aufgabe zugrunde, unter Denkmalschutzaspekten ein für Stilfenster geeignetes Fensterflügelrahmen-Hohlprofil zu schaffen, das bei hinreichender oder sogar noch verbesserter Stabilität, praktisch so schmal wie Holzfensterprofile ist.

Diese Aufgabe wird ausgehend von einem Fensterflügelrahmen-Hohlprofil der eingangs genannten Art erfindungsgemäß dadurch gelöst, daß der Mittelbereich des Hohlprofils höchstens doppelt so breit wie sein Falzluftbereich ist. Dadurch kommt man zu einer besonders schmalen Flügelrahmen-Bauart, die zu einer wesentlichen Verbesserung des mit solchen Flügelrahmenprofilen versehenen Fensters und insbesondere auch seines Aussehens führt. Auch für Stilfenster sind solche Schmalprofile gut zu gebrauchen.

Zu einer besonders schmalen Flügelrahmenprofil-Beschaffenheit kommt man, wenn der im Mittelbereich liegende Hohlraum nahezu gleich schmal wie der innere und äußere Profilsteg ist und durch das in seiner Wandstärke entsprechend schmale Verstärkungsprofil weitestgehend ausgefüllt ist. Hierdurch kann der Mittelbereich des Flügelrahmenprofils äusserst schmal gehalten werden, nämlich nur noch wenige Millimeter breiter als der Falzluftbereich, der bei mit solchen Hohlprofilen versehenen Dreh-Kipp-Fenstern etwa 12 mm beträgt. Zugleich bringt das zwischen dem inneren und äußeren Profilsteg angeordnete, in enger Nachbarschaft zu ihnen liegende Verstärkungsprofil einen wesentlichen Stabilitätszuwachs.

Zwar ist aus der Zeitschrift "Kunststoffe im Bau 17. Jahrgang 1982, Heft 3, S.158 bis 163 ein Fensterflügelrahmen-Hohlprofil bekannt, welches bereits sehr schmal gehalten ist.

Nachteilig hieran ist jedoch, daß eine weitere Verschmälerung nur unter zusätzlichem Kantaufwand an dem eingelegten Verstärkungsprofil möglich ist. Dennoch würde ein derartiges Hohlprofil nicht den geltenden Denkmalschutzaspekten für Stilfenster gerecht, weil es lediglich in der Ansichtsbreite, nicht jedoch senkrecht zur Fensterebene an geltende Stilfensterdimensionen angleichbar wäre.

Im inneren Profilsteg des Mittelbereichs ist herkömmlicherweise eine hinterschnittene Aufnahmenut für Beschlagteile eingeformt. Nach einem weiteren Merkmal der Erfindung besitzt diese Aufnahmenut ein einfaches T-Profil, wobei der Hohlraum wie auch das darin liegende metallische, flachblechartig gehaltene Verstärkungsprofil beidendig zum Falzluftbereich hin und die T-förmige Aufnahmenut mit Abstand schmalendig umgreifend abgewinkelt verlaufen. Hierdurch kann bei hinreichender Festigkeit der Mittelbereich so schmal wie möglich gemacht werden, weil auch die nur einfach T-förmig profilierte Aufnahmenut dazu beiträgt.

Weiterhin können der Hohlraum und das darin liegende Verstärkungsprofil beidendig unterschiedlich breit abgewinkelt verlaufen, wobei das breitere abgewinkelte Ende sich bis in den Seitenfalzlappen erstrecken kann. Dabei kann das Verstärkungsprofil an seinem kürzer abgewinkelten Ende vorteilhaft noch um 90° in zur Aufnahmenut entgegengesetzter Richtung zusätzlich abgewinkelt sein.

Die vorbeschriebenen Hohlprofile können ohne weiteres auch zum Aufbau eines Doppelflügel-Fensterrahmens verwendet werden. In diesem Fall kann im Falzluftbereich des einen der beiden sich in der geschlossenen Stellung des Fensters gegenüberliegenden Hohlprofile an dessen innerem Profilsteg ein mittlerer Rahmenschenkel befestigt sein, der ein metallisches Verstärkungsprofil sowie einen eine äußere Anschlagleiste bildenden Seitenfalzlappen besitzt. Hierfür kann das Verstärkungsprofil des mittleren Rahmenschenkels aus einem kopfnagelartig profilierten, doppellagig abgewinkelten Stahlblech bestehen, auf dessen über das Flügelrahmenprofil hinausragenden Nagelkopf eine mit einer letzteren umgreifenden, entsprechend hinterschnittenen Aufnahmenut versehene, den Seitenfalzlappen bildende Anschlagleiste aufgeschoben ist. Zu einem besonders schmal bauenden Doppelflügelrahmenstoß kommt man erfindungsgemäß dann, wenn auf der dem mittleren Rahmenschenkel gegenüberliegenden Seite des Falzluftbereichs die an den beiden Flügelrahmen ursprünglich vorhandenen, aufeinander zu weisenden Seitenfalzlappen ganz oder teilweise abgeschnitten werden und auf dem zurückbleibenden Seitenfalzlappenstumpf des den mittleren Rahmenschenkel nicht tragenden Flügelrahmens eine den anderen Flügelrahmen noch übergreifende innere Anschlagleiste als entsprechend korrigierter neuer Seitenfalzlappen befestigt ist. Hierdurch können bei Doppelflügel-fenstern in deren mittlerem Flügel-Stoßbereich ungewöhnlich schmale, nämlich bis zu nur noch 80 mm breite Doppel-Rahmenabmessungen in der Flügelschließstellung erzielt werden.

Weitere Merkmale nach der Erfindung sind Gegenstand weiterer Unteransprüche und werden nachstehend anhand mehrerer in der Zeichnung dargestellter Ausführungsbeispiele beschrieben. In den Zeichnungen zeigen
- Fig.1 und 2: einen senkrechten und horizontalen Schnitt durch ein mit Oberlichtflügeln versehenes Doppel flügelfenster, dessen Flügelrahmenprofile von erfindungsgemäßer Bauart sind,
- Fig.3: einen horizontalen Schnitt durch einen aus Blend rahmen und Flügelrahmen bestehenden Fensterbereich natürlicher Größe,
- Fig.4 und 5: senkrechte Schnitte durch zwei obere Fensterbereiche,
- Fig.6 und 7: Horizontalschnitte durch die sich bei Dop pelflügelfenstern gegenüberliegenden Flügelrahmen,
- Fig.8: eine abgewandelte, speziell für den Mittelbereich an Doppelflügel-Fenstern geeignete Flügelrahmen-Ausführungsform und
- Fig.9: einen Horizontalschnitt durch den Mittelbereich eines Doppelflügelfensters, das hier mit teilweise abgeschnittenen Flügelrahmenprofilen der Fig.8 versehen ist.

Das in den Fig.1 und 2 in senkrechtem sowie horizontalem Schnitt wiedergegebene Doppelflügelfenster besitzt einen fest eingebauten Rahmen, der aus den horizontalen oberen und unteren Rahmenholmen 1,1' sowie den beiden senkrecht verlaufenden Rahmenholmen 1",1‴ und dem im oberen Teil des Fensters liegenden Querholm 1^{IV}, dem sogenannten Loosholz besteht. All diese Rahmenholme bestehen aus Kunststoffprofilen 2 mit darin eingesetzten, rechteckig profilierten metallischen Verstärkungshohlprofilen 3. Zwischen dem Loosholz 1^{IV} und dem oberen Querholm 1 ist der nach innen in Richtung 4 zu öffnende Oberlichtflügel 5 angeordnet, während zwischen dem Querholm 1^{IV} und dem unteren Querholm 1' zwei Dreh-Kipp-Fensterflügel 6,6' angeordnet sind, die gemäß Fig.2 in ihrer beiderlei Schließstellung mit ihren innen liegenden Flügelrahmen-Hohlprofilen 7 und dem mit einem der beiden Hohlprofile 7 fest verbundenen, mittleren Rahmenschenkel 8 fenstermittig abdichtend zusammenstoßen.

Die bei den vorbeschriebenen Fenstern verwendeten Fensterflügelrahmen-Hohlprofile 7 sind von der in Fig.3 in natürlicher Größe wiedergegebenen Beschaffenheit. Sie bestehen aus extrudiertem Kunststoff und besitzen außenseitig eine zur Einfassung der Fensterscheiben 9 dienende Glasfalzaussparung 10 und daran nach innen anschließend einen Mittelbereich M, der aus einem inneren Profilsteg 11, einem äußeren Profilsteg 12 und einem dazwischen liegenden, mit einem metallischen Verstärkungsprofil 13 versehenen Hohlraum 14 besteht. An den Mittelbereich M schließt sich weiter nach innen der Falzluftbereich F an, der von dem auf dem Mittelbereich M sitzenden Seitenfalzlappen S mit darin eingebetteter Dichtung D flankiert ist. Die breitenmäßigen Abmessungen des Mittelbereichs M sind mit m, die des Falzluftbereichs F mit f, die des Seitenfalzlappens S mit s und die des Dichtungsrandes D mit d bezeichnet. Hiernach bestimmt sich also die Breite f des Falzluftbereichs F zu f=s-d. Die Breite m des Mittelbereichs M ist, wie Fig.3 zeigt, nur um wenige Millimeter größer als die Breite f des Falzluftbereichs F. Diese Schmalbauart des Mittelbereichs wird hier dadurch erreicht, daß der in ihm liegende Hohlraum 14 praktisch gleich schmal wie der innere und äußere Profilsteg 11 bzw. 12 ist und durch das in seiner Wandstärke entsprechend schmale stählerne Verstärkungsprofil 13 weitestgehend ausgefüllt ist.

In den inneren Profilsteg 11 ist eine ein einfaches T-Profil aufweisende Aufnahmenut 15 eingeformt, die zur Aufnahme verschiedenartigster Beschlagteile dienen kann. Im vorliegenden Fall handelt es sich dabei um eine entsprechend profilierte Schubstange 16 mit auf ihr sitzendem Verriegelungsbolzen 17. Diese können mit in der Nut 18 des Festrahmens 1 eingebetteten, nicht dargestellten Schließteilen zusammenwirken. Der Hohlraum 14 wie auch das darin liegende Verstärkungsblech 13 verlaufen beidendig zum Falzluftbereich F hin und die T-förmige Aufnahmenut mit Abstand schmalendig umgreifend abgewinkelt, und zwar unterschiedlich breit abgewinkelt. Dabei erstreckt sich das breiter abgewinkelte, doppelt gefaltete Ende 13' bis in den Seitenfalzlappen S hinein, während das das kürzer abgewinkelte Ende 13" des Verstärkungsblechs 13 aufnehmende abgewinkelte Hohlraumende 14' als Schraubbereich ausgebildet ist und dazu durch eine beidseitig schmale Extrusionsfreiräume freilassende Schraubrippe 19 teilweise ausgefüllt ist.

Das Flügelrahmen-Hohlprofil der vorbeschriebenen Art unterscheidet sich von herkömmlichen Hohlprofilen ähnlicher Art, vor allem durch seinen überaus schmalen Mittelbereich M, dessen Breite m kleiner oder gleich dem Doppelten der Falzluftbreite f ist, also m≤2f. Im vorliegenden Fall ist der Mittelbereich extrem schmal, nämlich insgesamt nur 15 mm breit. Dazu trägt auch die geringe Breite der einfach T-förmig profilierten Aufnahmenut 15 bei. Trotz seiner Schmalbauweise ist das Flügelrahmen- Hohlprofil 7 von großer Stabilität und insbesondere auch Torsionssteifigkeit.

Vorteilhafte Einbau- und Verwendungsbeispiele des neuen Flügelrahmen-Hohlprofils sind in den Fig.4 bis 6 dargestellt. So könnte Fig.4 einen Vertikalschnitt durch die Oberkante eines Fensterflügelrahmens darstellen, wobei in die Aufnahmenut 15 des inneren Profilstegs 11 eine Führungsschiene 20 eingesetzt ist, in der oberhalb der Schubstange 21 liegend der Haltebolzen 22 eines Ausstellarmes begrenzt verschieblich geführt ist. Die Führungsschiene 20 ist über eine an ihr angeformte Schraubbefestigungsleiste 20' auf dem inneren Profilsteg 11 mittels mehrerer Befestigungsschrauben 23 befestigt.

Im Falle der Fig.5 ist in die Aufnahmenut 15 des Flügelrahmen-Hohlprofils 7 eine Eckumlenkschiene 24 eingesetzt und gleichfalls über eine an ihr sitzende Schraubbefestigungsleiste 24' und Befestigungsschrauben 23 auf dem inneren Profilsteg 11 befestigt. Die in der Eckumlenkschiene 24 vorhandene Aussparung 24" dient in ihrem oberen Bereich zur Aufnahme eines nicht dargestellten Eckumlenkbandes.

Die Fig.6 zeigt in natürlicher Darstellung den schon in Fig.2 wiedergegebenen mittigen Stoß der beiden sich in der Schließstellung des Doppelfensters gegenüberliegenden vertikalen Rahmenholme 7',7". Beide Rahmenholme sind voll identisch ausgebildet, aber spiegelbildlich zueinander angeordnet. An dem Flügelrahmenholm 7' ist hier in dessen Falzluftbereich noch ein mittlerer Rahmenschenkel 25 befestigt, der im vorliegenden Falle auch aus einem Kunststoffhohlprofil 26 besteht und ein darin einliegendes metallisches Verstärkungsprofil 27 enthält. Dieses Verstärkungsprofil 27 besteht im vorliegenden Falle aus einem im wesentlichen P-profilartig doppellagig abgewinkelten Stahlblech, das mit seinem verbreiterten Profilkopf 27' der Schlagleiste 25' des Rahmenschenkels zugewandt liegt. In dieser Schlagleiste, die zugleich den Seitenfalzlappen 25" des mittleren Rahmenschenkels 25 bildet, befindet sich eine schwalbenschwanzförmig hinterschnittene Aufnahmenut 28, in die eine den Rahmenschenkel 25 abdeckende Zierleiste 29 eingeschoben werden kann.

Bei der in Fig.7 dargestellten Ausführungsform sind die metallischen Verstärkungsprofile 13 an ihren kürzer abgewinkelten Enden 13‴ noch zusätzlich um 90° in zur zugehörigen Aufnahmenut 15 entgegengesetzter Richtung abgewinkelt sind. Hierdurch kann noch eine größere Stabilität erzielt und insbesondere auch die Schraubbefestigungsmöglichkeit für den mittleren Rahmenschenkel 25 noch verbessert werden, da dessen Befestigungsschrauben 25‴ auch noch zusätzlich in den abgewinkelten Enden 13‴ der stählernen Verstärkungsprofile 13 eingeschraubt werden können. Stabilitätserhöhend ist auch die hier gegenüber Fig.6 tiefergehende Abwinklung des Profilkopfs 27' und dessen dadurch ermöglichte Durchdringung durch die Befestigungsschraube 25‴.

Ein besonders für die mittigen vertikalen Holme eines Doppelflügelfensters geeignetes Flügelrahmen-Hohlprofil ist in Fig.8 dargestellt. Sein Mittelbereich M ist in Bezug auf seinen Falzluftraum F ebenso schmal wie früher ausgebildet. Das stählerne Verstärkungsprofil 13a besitzt hier aber kein in den Seitenfalzlappen S des Flügelrahmenhohlprofils 7a hineinragendes doppelt abgewinkeltes Ende. Vielmehr besitzen hier der die Aufnahmenut 15 enthaltende innere Profilsteg 11; der ihn teilweise umgreifende Hohlraum 14 und das in letzterem enthaltene Verstärkungsprofil 13a ein im wesentlichen tellerartiges Profil. Da der Seitenfalzlappen S hier metallisch nicht verstärkt ist, kann er mühelos z.B. an den Stellen 30 bzw. 31 abgetrennt werden, so daß sich die in Fig.9 besonders schmale Doppelprofil- Bauart ergibt. Hier ist auf dem linken Flügelrahmen-Hohlprofil 7a' ein gleichfalls sehr schmal gehaltenes Verstärkungsprofil 32 schraubbefestigt, das hier einfach aus einem kopfnagelartig profilierten, doppellagig abgewinkelten Stahlblech besteht, auf dessen über das Flügelrahmenprofil 7a' hinausragenden Nagelkopf 32' eine mit einer letzteren umgreifenden, entsprechend hinterschnittenen Aufnahmenut 33' versehene Anschlagleiste 33 aufgeschoben ist. Auf der dem mittleren Rahmenschenkel 32 diagonal gegenüberliegenden Seite des Falzluftbereichs ist hier der Seitenfalzlappen S entsprechend der Schnittlinie 30 in Fig.8 teilweise entfernt und auf dem zurückbleibenden Seitenfalzlappenstumpf S' des den mittleren Rahmenschenkel nicht tragenden Flügelrahmens 7a" eine den anderen Flügelrahmen 7a' noch übergreifende, innere Anschlagleiste 34 als entsprechend korrigierter neuer Seitenfalzlappen befestigt. Der an der gegenüberliegenden Ecke des anderen Flügelrahmens 7a' liegende Seitenfalzlappen S ist hier an der in Fig.8 dargestellten Schnittstelle 31 vollständig entfernt worden. Insgesamt ergibt sich auch hier die erfindungsgemäße Bedingung, daß die Breite m des Flügelprofil-Mittelbereichs M kleiner als das Doppelte der Falzluftbreite f ist. Auf diese Weise ist eine extrem schmale Rahmen-Bauart im Flügelstoßbereich eines Doppelflügelfensters zu erreichen, die noch dazu den Vorteil großer Festigkeit und Stabilität besitzt.

Es versteht sich, daß im Rahmen der vorliegenden Erfindung noch mancherlei Abwandlungen möglich sind. So könnte das Flügelrahmen-Hohlprofil unter Beibehalt seiner äußerst schmalen Bauweise statt aus Kunststoff grundsätzlich auch aus Leichtmetall, z.B. Aluminium bestehen.

## Patentansprüche

1. Fenster bestehend aus Flügelrahmen-Hohlprofil und Blendrahmen, am Hohlprofil ist außenseitig eine zur Einfassung der Fensterscheibe dienende Glasfalz-Aussparung (G) vorgesehen, daran grenzt nach innen ein Mittelbereich (M) an, der Mittelbereich (M) weist einen äußeren Profilsteg (12) und einen inneren Profilsteg (11) sowie einen Hohlraum (14) auf, der zwischen äußerem und innerem Profilsteg liegt und ein metallisches Verstärkungsprofil (13) enthält, zwischen Flügelrahmen und Blendrahmen liegt ein Falzluftbereich (F) mit einer Falzluftbreite (f), welche durch die Breite (s) eines den Falzluftbereich (F) einseitig begrenzenden Seitenfalzlappens (S) abzüglich der Breite seines den zugehörigen Blendrahmen überlappenden Dichtungsrandes (D) bestimmt ist, wobei die Mittelbereichsbreite (m) des Hohlprofils höchstens doppelt so groß wie die Falzluftbreite (f) ist,
**dadurch gekennzeichnet**, daß
1.1 der im Mittelbereich (M) liegende Hohlraum (14) praktisch gleich schmal wie der innere und der äußere Profilsteg (11 bzw. 12) ist, und daß
1.2 das Verstärkungsprofil eine dem Hohlraum (14) entsprechende Wandstärke aufweist und
1.3 hinter der Beschlagnut (15) zunächst flachblechartig parallel zu den Profilstegen (11,12) verläuft und dann die Beschlagnut (15) beidendig zum Falzluftbereich (F) hin abgewinkelt umgreift, wobei
1.4 der Hohlraum (14) von dem Verstärkungsprofil weitestgehend ausgefüllt wird.

2. Fenster nach Anspruch 1, **dadurch gekennzeichnet**, daß der Mittelbereich eine hinterschnittene Beschlagnut (15) aufweist, die ein einfaches T-Profil hat.

3. Fenster nach Anspruch 1 oder 2, **dadurch gekennzeichnet**, daß der Hohlraum (14) und das darin liegende Verstärkungsprofil (13) beidendig unterschiedlich breit abgewinkelt verlaufen, wobei das breitere abgewinkelte Ende (13') sich bis in den Seitenfalzlappen (S) erstreckt.

4. Fenster nach Anspruch 3, **dadurch gekennzeichnet**, daß das Verstärkungsprofil (13) an seinem in den Seitenfalzlappen (S) hineinragenden Ende (13') doppellagig abgewinkelt ist.

5. Fenster nach einem der Ansprüche 1 bis 4, **dadurch gekennzeichnet**, daß das das kürzer abgewinkelte Ende (13") des Verstärkungsblechs (13) aufnehmende abgewinkelte Hohlraumende (14') als Schraubbereich ausgebildet und dazu durch eine beidseitig schmale Extrusionsfreiräume freilassende Schraubrippe (19) teilweise ausgefüllt ist.

6. Fenster nach einem der Ansprüche 3 bis 5, **dadurch gekennzeichnet**, daß das Verstärkungsprofil (13) an seinem kürzer abgewinkelten Ende (13") zum Verschrauben metallischer Beschlagteile um 90° in zur Aufnahmenut entgegengesetzter Richtung zusätzlich abgewinkelt ist .

7. Fenster nach Anspruch 1, **dadurch gekennzeichnet**, daß der die Aufnahmenut (15) enthaltende innere Profilsteg (11), der ihn teilweise umgreifende Hohlraum (14) und das in letzterem enthaltene Verstärkungsprofil (13a) ein im wesentlichen tellerartiges Profil besitzen.

8. Fenster nach einem der Ansprüche 1 bis 7, **dadurch gekennzeichnet**, daß zwei Flügelrahmen-Hohlprofile als Doppelflügel-Rahmen in einem gemeinsamen Blendrahmen angeordnet sind.

9. Fenster nach Anspruch 2, **dadurch gekennzeichnet**, daß die in die T-förmig profilierte Beschlagnut (15) eingesetzten Beschlagteile, wie z.B. eine Schubstangenführungsschiene (20) oder eine Eckumlenkungsschiene (24), mit einem entsprechend profiliertem Einsteckbereich versehen und über eine daran seitlich angeformte Schraubbefestigungsleiste (20' bzw. 24') auf dem inneren Profilsteg (11) zu befestigen sind.

## Claims

1. Window consisting of a leaf frame hollow profile and window frame, a glass channel recess (G) serving to hold the window pane is provided on the outside of the hollow profile, a middle region (M) adjoins this recess on the inside, the middle region (M) has an outer profile cross-piece (12) and an inner profile cross-piece (11) and a hollow space (14) which lies between the outer and inner profile cross-pieces and contains a metal reinforcing profile (13), between the leaf frame and the window frame is a rebate clearance region (F) with a rebate clearance width (f) which is determined by the width (s) of a side rebate flange (S), which defines the rebate clearance region (F) on one side, minus the width of its sealing edge (D) overlapping the associated window frame, wherein the middle region width (m) of the hollow profile is at most double the size of the rebate clearance width (f), characterised in that,
1.1 the hollow Space (14) in the middle region (M) is practically as narrow as the inner and outer profile cross-piece (11 or 12) and that
1.2 the reinforcing profile has a wall thickness corresponding to the hollow space (14) and
1.3 extents behind the fitting groove (15) firstly in the manner of a flat sheet parallel to the profile cross-pieces (11, 12) and then engages around the fitting groove (15) with both ends bent at an angle towards the rebate clearance region (F), wherein
1.4 the hollow space (14) is filled to the greatest possible extent by the reinforcing profile.

2. Window according to claim 1, characterised in that the middle region has an under-cut fitting groove (15) which has a simple T-shaped profile.

3. Window according to claim 1 or 2, characterised in that the hollow space (14) and the reinforcing profile (13) lying therein extend in an angle-bent manner by a different width on each end, wherein the wider angle-bent end (13') extends into the side rebate flange (S).

4. Window according to claim 3, characterised in that the reinforcing profile (13) is angle-bent so as to form two layers at its end (13') protruding into the side rebate flange (S).

5. Window according to one of claims 1 to 4, characterised in that the angle-bent hollow space end (14') receiving the shorter angle-bent end (13") of the reinforcing sheet (13) is formed as a screw region and for this purpose is partially filled by means of a screw rib (19) which leaves a narrow extrusion gap at both sides.

6. Window according to one of claims 3 to 5, characterised in that, at its shorter angle-bent end (13"), the reinforcing profile (13) is additionally angle bent by 90° in the direction opposite the receiving groove for the purpose of screwing metal fitting parts.

7. Window according to claim 1, characterised in that the inner profile cross-piece (11) containing the receiving groove (15), the hollow space (14) partially surrounding the profile cross-piece, and the reinforcing profile (13a) contained within the hollow space have a substantially plate-like profile.

8. Window according to one of claims 1 to 7, characterised in that two leaf frame hollow profiles are disposed in a common window frame as a double leaf frame.

9. Window according to claim 2, characterised in that the fitting parts, such as, for example, a push rod guide rail (20) or a comer diverting rail (24), which are inserted into the T-profiled fitting groove (15) are provided with a correspondingly profiled insertion region and are to be attached, by means of a screw fixing strip (20' or 24') integrally formed on the side thereof, to the inner profile cross-piece (11).

## Revendications

1. Fenêtre composée d'un profilé creux de châssis de battant et d'un dormant, dans laquelle il est prévu sur le profilé creux, du côté extérieur, un évidement formant feuillure (G) qui sert à border la vitre et près duquel se trouve une zone centrale (M), dirigée vers l'intérieur, laquelle zone centrale (M) comporte une branche de profilé extérieure (12) et une branche de profilé intérieure (11) ainsi qu'une cavité (14) qui se trouve entre les branches de profilé extérieure et intérieure et qui contient un profilé de renforcement métallique (13), et entre le châssis de battant et le dormant se trouve une zone de jeu de joint (F) présentant une largeur (f) qui est définie par la largeur (s) d'une languette de feuillure latérale (S) délimitant d'un côté ladite zone (F), moins la largeur de son bord d'étanchéité (D) qui couvre le dormant associé, la largeur de zone centrale (m) du profilé creux étant au maximum deux fois plus grande que la largeur de jeu de joint (f),
**caractérisée** en ce que
1.1 la cavité (14) située dans la zone centrale (M) est pratiquement aussi étroite que les branches de profilé intérieure et extérieure (11 et 12), et en ce que
1.2 le profilé de renforcement présente une épaisseur de paroi qui correspond à la cavité (14) et
1.3 s'étend tout d'abord parallèlement aux branches de profilé (11, 12) à la manière d'une tôle plane, derrière la rainure de ferrure (15), puis entoure ladite rainure (15), aux deux extrémités, en étant coudé en direction de la zone de jeu de joint (F),
1.4 la cavité (14) étant très largement remplie par le profilé de renforcement.

2. Fenêtre selon la revendication 1, **caractérisée** en ce que la zone centrale comporte une rainure de ferrure contre-dépouillée (15) qui présente un profil en T simple.

3. Fenêtre selon la revendication 1 ou 2, **caractérisée** en ce que la cavité (14) et le profilé de renforcement (13) qui se trouve dans celle-ci sont coudés aux deux extrémités sur des largeurs différentes, l'extrémité coudée la plus large (13') s'étendant jusque dans la languette de feuillure latérale (S).

4. Fenêtre selon la revendication 3, **caractérisée** en ce que le profilé de renforcement (13) est coudé sur deux épaisseurs à son extrémité (13') qui pénètre dans la languette de feuillure latérale (S).

5. Fenêtre selon l'une des revendications 1 à 4, **caractérisée** en ce que l'extrémité de cavité coudée (14') qui reçoit l'extrémité coudée courte (13") de la tôle de renforcement (13) est conçue comme une zone de vissage et, à cet effet, est remplie partiellement par une nervure de vissage (19) qui laisse libres, des deux côtés, des espaces d'extrusion étroits.

6. Fenêtre selon l'une des revendications 3 à 5, **caractérisée** en ce que le profilé de renforcement (13), à son extrémité coudée courte (13"), est en outre coudé à 90° dans la direction opposée à la rainure de réception, pour le vissage d'éléments de ferrure métalliques.

7. Fenêtre selon la revendication 1, **caractérisée** en ce que la branche de profilé intérieure (11) qui contient la rainure de réception (15), la cavité (14) qui entoure partiellement la branche (11) et le profilé de renforcement (13a) contenu dans la cavité (14) ont un profil globalement en forme d'assiette.

8. Fenêtre selon l'une des revendications 1 à 7, **caractérisée** en ce que deux profilés creux de châssis de battant sont disposés sous la forme d'un châssis de battant double dans un dormant commun.

9. Fenêtre selon la revendication 2, **caractérisée** en ce que les éléments de ferrure introduits dans la rainure de ferrure en T (15), comme par exemple un rail de guidage de tringle (20) ou un rail de déviation angulaire (24), sont pourvus d'une zone d'introduction profilée en conséquence et peuvent être fixés sur la branche de profilé intérieure (11) par l'intermédiaire d'un rebord de fixation par vis (20', 24') rapporté latéralement.
